# FASCICULE DE BREVET EUROPEEN

(11) **EP 0 560 695 B1**
(45) Date de publication et mention de la délivrance du brevet: **09.07.1997**
(21) Numéro de dépôt: 93420097.3
(22) Date de dépôt: 04.03.1993
(51) Int. Cl.: A63C 9/00

(54) **Dispositif comprenant une butée et une talonnière indépendantes l'une de l'autre**
Vorrichtung enthaltend eine unabhängige Vorderbildung und Fersenhalter
Device comprising a front and a heel binding independant from each other

(30) Priorité: 10.03.1992 FR 9203193
(43) Date de publication de la demande: 15.09.1993
(73) Titulaire: SKIS ROSSIGNOL S.A., F-38509 Voiron Cédex (FR)
(72) Inventeur: Abondance, Roger, F-38140 La Murette (FR); Boix Vives, Laurent, F-38000 Grenoble (FR)
(74) Mandataire: Maureau, Philippe

(56) Documents cités:
- DE-A- 3 710 092
- DE-A- 3 933 717
- DE-U- 9 102 551
- FR-A- 2 105 801
- FR-A- 2 639 242

## Description

La présente invention a pour objet un dispositif pour le montage sur un ski d'une fixation de sécurité, comprenant une butée et une talonnière indépendantes l'une de l'autre.

De façon traditionnelle, une fixation de sécurité est montée sur un ski, directement au contact de la face supérieure de celui-ci. L'évolution de la technique de fabrication des skis conduit à réaliser des skis et notamment des skis de slalom dont la largeur dans la zone de patin est plus faible que précédemment. Or, la zone de patin servant d'appui à une chaussure du skieur, cette dernière déborde latéralement, de part et d'autre du ski, ce qui se traduit, en pente forte, par un appui de la chaussure sur la neige avant même que la carre correspondante du ski ait mordu la neige, entraînant un ripage du ski, pouvant entraîner un déséquilibre, voire une chute du skieur.

Pour remédier à cet inconvénient, il a été imaginé de surélever la chaussure par rapport au ski, en interposant une plaque entre le ski et la chaussure, la fixation, butée et talonnière, étant montée sur cette plaque. Cette plaque présente l'inconvénient, outre le fait qu'elle augmente le poids de l'ensemble ski-fixation, de réaliser un bridage du ski sur la longueur de contact avec le ski. Or, il convient qu'un ski puisse se déformer le plus librement possible lors de son utilisation, pour offrir les meilleures performances.

Une autre solution consiste à équiper un ski de deux cales indépendantes, fixées chacune sur la face supérieure du ski et servant au montage respectivement de la butée et de la talonnière de la fixation. S'il ne se produit pas un bridage sur la longueur de la zone de la fixation, comme dans le cas précédent, il se produit, compte tenu de l'éloignement des butée et talonnière de la surface du ski, supérieur à celui que l'on connaît dans un montage direct sur le ski, une augmentation de la force de basculement de la fixation due à l'appui élevé de la chaussure sur la fixation, ce qui se traduit par une augmentation du cambre du ski, c'est-à-dire par une augmentation de la flèche du ski modifiant le comportement de celui-ci.

Le document DE-A-3 933 717 décrit un dispositif pour le montage sur un ski d'une fixation de sécurité selon le préambule des revendications 1 et 9, cette fixation de sécurité comprenant une butée et une talonnière indépendantes l'une de l'autre, ce dispositif étant du type comprenant deux cales destinées à être fixées sur un ski, ces deux cales servant au montage respectivement de la butée et de la talonnière de la fixation, et des moyens de liaison inextensible entre les deux cales empêchant l'écartement des deux cales, les deux cales étant destinées à être montées sur la face supérieure du ski, les moyens de liaison inextensible autorisant le rapprochement des deux cales.

Le but de l'invention est de fournir un dispositif pour le montage sur un ski d'une butée et d'une talonnière, disposées sur des cales de surélévation, sans que cette surélévation se traduise par une augmentation de la flèche du ski, et qui ne perturbe pas les mouvements de flexion du ski.

A cet effet, le dispositif qu'elle concerne, du type précité, est caractérisé en ce que les moyens de liaison entre les cales sont constitués par au moins une tige inextensible dont chaque extrémité est associée à une cale, et destinée à être disposée longitudinalement au ski, au-dessus de la face supérieure de celui-ci et en-dessous de la face supérieure des cales avec possibilité de rapprochement des deux cales, et en ce qu'au moins l'une des extrémités de la tige est montée dans une cale avec possibilité de coulissement longitudinalement dans la cale et mise en appui contre une butée disposée du côté de la cale tourné vers le milieu de la chaussure.

Ainsi, lors du montage d'une chaussure sur un ski, le couple exercé par la butée et la talonnière se traduit par une déformation limitée du ski, en raison de l'action des moyens inextensibles constitués par au moins une tige reliant les cales supports de la butée et de la talonnière. Toutefois, ces moyens ne nuisent pas au comportement du ski en le bridant dans la zone de patin, puisqu'un rapprochement de la butée et de la talonnière est possible lors d'une déformation du ski passant dans un creux.

Avantageusement, chaque extrémité mobile de la tige présente une partie élargie, en forme de piston, montée coulissante à l'intérieur d'un évidement en forme de cylindre, le piston délimitant avec le cylindre deux chambres, dont celle située du côté de la tige contient un matériau visco-élastique dur, tandis que l'autre contient un matériau visco-élastique plus souple.

Le matériau visco-élastique dur peut posséder un module d'Young compris entre 10⁹ et 10¹⁰ N/m², tandis que le matériau visco-élastique plus souple possède un module d'Young compris entre 10⁷ et 10⁸ N/m². Cet agencement rend le système pratiquement inextensible du côté du matériau visco-élastique dur, et permet, lors d'un rapprochement de la butée et de la talonnière résultant d'une déformation du ski, un amortissement élastique de cette déformation par compression du matériau visco-élastique le plus souple.

Afin de favoriser la libre flexion du ski, l'une au moins des extrémités de la tige est montée dans une cale avec possibilité d'inclinaison vis-à-vis de cette cale, soit par ménagement d'une lumière verticale dans la cale pour le passage de la tige, soit par articulation de la tige à l'intérieur de la cale autour d'un axe horizontal, parallèle à la face supérieure du ski et transversal à l'axe de celui-ci.

Selon une autre caractéristique de l'invention, un plot de matière visco-élastique lié à la tige est destiné à être fixé sur la face supérieure du ski, sensiblement à mi-distance des deux cales. Ainsi, lors d'une flexion du ski, le plot travaille en extension-compression, ce qui provoque l'amortissement des vibrations du ski.

Conformément à une variante d'exécution, un plot destiné à être monté sur le ski avec interposition d'une plaque de matériau visco-élastique, comporte une ouverture centrale pour le passage de la tige avec interposition d'une bague de matériau visco-élastique. La plaque travaille à l'extension-(compression) et la bague travaillant au cisaillement participent à l'amortissement des mouvements de déformation du ski, ce qui est tout à fait favorable puisque s'il ne faut pas empêcher le ski de se déformer, il faut amortir ses déformations pour limiter les vibrations parasites.

Une autre forme d'exécution de l'invention est décrite dans la revendication 9. Les deux parties de la tige engagées l'une dans l'autre peuvent être associées à des butées en matériau visco-élastique, comme indiqué précédemment.

Selon une autre forme d'exécution, les cales sont destinées à être montées sur la face supérieure du ski avec interposition de plaques de matériau visco-élastique. Ces plaques peuvent suffire à elles seules à permettre un rapprochement élastique des cales, la tige étant alors montée sans possibilité de coulissement vis-à-vis des cales, ou peuvent être mises en oeuvre en combinaison avec l'une des solutions présentées précédemment.

De toute façon, l'invention sera bien comprise à l'aide de la description qui suit, en référence au dessin schématique annexé représentant, à titre d'exemples non limitatifs, plusieurs formes d'exécution de ce dispositif :
Figure 1 est une vue de côté de la partie centrale d'un ski et d'une chaussure de ski fixée sur celui-ci, avec mise en oeuvre d'une première forme d'exécution du dispositif selon l'invention ;
Figure 2 est une vue schématique de dessus avec coupe horizontale dans l'axe de la tige ;
Figure 3 est une vue de côté du dispositif de figures 1 et 2 en cours de déformation du ski ;
Figure 4 est une vue similaire à figure 2 représentant une variante de ce dispositif ;
Figure 5, et 6 sont deux vues correspondant à deux formes d'exécution d'un complément au dispositif de figures 1 à 4 ;
Figure 7 est une vue similaire à figure 1, représentant une autre variante d'exécution du dispositif selon l'invention ;
Figures 8 et 9 sont deux vues de détail partiellement en coupe correspondant à deux formes d'exécution du mode de coulissement des deux parties télescopiques d'une tige.

La figure 1 représente la partie centrale ou zone de patin 2 d'un ski sur la face supérieure duquel sont montées deux cales respectivement 3 et 4, réalisées en un matériau rigide, et servant pour la cale 3 au montage d'une butée 5 et pour la cale 4 au montage d'une talonnière 6, la butée 5 et la talonnière 6 étant destinées à réaliser, de façon connue en soi, la fixation d'une chaussure de ski 7.

Il doit être précisé qu'à la figure 1 et aux autres figures similaires, les proportions respectives du ski, des cales, de la fixation et de la chaussure n'ont pas été parfaitement respectées, afin de mieux mettre en évidence les caractéristiques de l'invention.

Comme montré aux figures 1 et 2, les cales 3 et 4 sont reliées par une tige 8 inextensible. L'extrémité avant 9 de la tige 8, qui est élargie, est ancrée à l'intérieur de la cale 3, tandis que son extrémité arrière élargie 10, est disposée à l'intérieur d'une cavité 12 ménagée dans la cale 4. L'extrémité arrière de la tige 8 se comporte à la façon d'un piston 10, alors que la cavité se comporte à la façon d'un cylindre. Dans la forme d'exécution représentée à la figure 2, le piston 10 prend appui, du côté de la tige 8, contre une butée rigide 13. Ainsi, lors du montage de la chaussure dans la fixation, les forces de basculement exercées par la chaussure sur la butée et la talonnière de la chaussure 7 ne peuvent pas se traduire par un écartement excessif entre la cale 3 et la cale 4, supprimant ainsi une flèche excessive du ski.

Au contraire, lorsqu'en condition d'utilisation, le ski fléchit, comme montré à la figure 3, la tige 8 ne perturbe pas ce mouvement, du fait que son extrémité arrière 10 peut coulisser à l'intérieur de la cavité 12, en direction de l'arrière de celle-ci. Afin de permettre une inclinaison de la cale arrière 4 vis-à-vis de la tige 8, il est prévu une lumière 14 pour le passage de la tige 8 vers l'intérieur de la cale 4. Il serait possible de remplacer cette lumière verticale 14 par un axe horizontal et transversal à la longueur du ski pour le montage de l'extrémité avant 9 de la tige 8 à l'intérieur de la cale 3.

La figure 4 représente une variante d'exécution du dispositif des figures 1 à 3, dans laquelle les deux extrémités de la tige sont montées avec possibilité de coulissement respectivement vis-à-vis de la cale avant 3 et vis-à-vis de la cale arrière 4. En outre, les cavités ménagées à l'intérieur des deux cales et disposées de part et d'autre des extrémités respectivement 9 et 10 de la tige 8, sont remplies de matériau visco-élastique. Le matériau visco-élastique 15, disposé du côté de la tige, est réalisé en un matériau dur, possédant un module d'Young compris entre 10⁹ et 10¹⁰ N/m², tandis que le matériau visco-élastique 16 disposé de l'autre côté des extrémités 9 et 10, est plus souple et possède un module d'Young compris entre 10⁷ et 10⁸ N/m². Le matériau visco-élastique 15 permet un appui ferme mais non tout à fait rigide assurant la limitation de l'éloignement des cales 3 et 4, tandis que le matériau visco-élastique 16, tout en permettant le rapprochement des cales 3 et 4 lors d'un mouvement de cintrage du ski, amortit ce mouvement, ce qui est favorable pour éviter la mise en vibration du ski.

Dans la forme d'exécution représentée à la figure 5, un plot 18 de matériau visco-élastique est fixé sur la face supérieure du ski, sensiblement à mi-distance entre les cales 3 et 4. Lors d'une flexion du ski, ce plot 18 travaille en extension-compression, ce qui provoque l'amortissement des vibrations du ski.

La figure 6 représente une variante du dispositif de la figure 5. Dans ce cas, il est prévu un plot 19 réalisé en un matériau rigide comportant une ouverture centrale et longitudinale 20, dans laquelle est montée une bague 22 de matériau visco-élastique qui enserre la tige 8 et est collée sur celle-ci dans sa partie centrale. Le plot 19 est fixé sur la face supérieure du ski par l'intermédiaire d'une plaque de matériau visco-élastique 23. La plaque de matériau visco-élastique 23 travaille à l'extension-compression, tandis que la bague 22 travaille au cisaillement.

Dans la forme d'exécution représentée à la figure 7, la tige 8 dont les deux extrémités sont articulées en 24 est constituée par deux parties 8a et 8b télescopiques, la partie 8a étant susceptible de coulisser à l'intérieur de la partie 8b.

La figure 8 représente une première possibilité, selon laquelle l'extrémité 26 de la partie 8a est susceptible, lors du montage de la chaussure sur le ski, de venir en appui contre une butée 27, tout en étant susceptible, lors d'un mouvement de rapprochement des deux cales 3 et 4 dû à une déformation du ski, de coulisser à l'intérieur d'une cavité 28.

Dans la forme d'exécution représentée à la figure 9, la butée 27a est réalisée en un matériau visco-élastique dur, d'une dureté correspondant à celle indiquée précédemment en référence à la butée 15 de la figure 4, tandis que la cavité 28 est partiellement remplie d'un matériau visco-élastique 29, plus souple que le matériau visco-élastique 27a, d'une dureté comparable au matériau visco-élastique 16 défini en référence à la figure 4.

Comme il ressort de ce qui précède, l'invention apporte une grande amélioration à la technique existante en fournissant un dispositif de conception simple, permettant de rehausser la surface de montage de la butée avant et de la talonnière d'un ski, tout en évitant de donner à ce ski une flèche excessive modifiant le comportement de celui-ci.

Comme il va de soi, l'invention ne se limite pas aux seules formes d'exécution de ce dispositif, décrites ci-dessus à titre d'exemples, elle en embrasse au contraire toutes les variantes de réalisation.

## Revendications

1. Dispositif pour le montage sur un ski d'une fixation de sécurité, cette fixation de sécurité comprenant une butée et une talonnière indépendantes l'une de l'autre, ce dispositif étant du type comprenant deux cales destinées à être fixées sur un ski, ces deux cales servant au montage respectivement de la butée et de la talonnière de la fixation, et des moyens de liaison inextensible entre les deux cales empêchant l'écartement des deux cales, les deux cales étant destinées à être montées sur la face supérieure du ski, les moyens de liaison inextensible autorisant le rapprochement des deux cales, caractérisé en ce que les moyens de liaison entre les cales (3, 4) sont constitués par au moins une tige inextensible (8) dont chaque extrémité est associée à une cale, et destinée à être disposée longitudinalement au ski, au-dessus de la face supérieure de celui-ci et disposée en-dessous de la face supérieure des cales (3, 4) avec possibilité de rapprochement des deux cales, et en ce qu'au moins l'une des extrémités (10) de la tige (8) est montée dans une cale (3, 4) avec possibilité de coulissement longitudinalement dans la cale et mise en appui contre une butée (13) disposée du côté de la cale tourné vers le milieu de la chaussure.

2. Dispositif selon la revendication 1, caractérisé en ce que chaque extrémité mobile (10) de la tige (8) présente une partie élargie, en forme de piston, montée coulissante à l'intérieur d'un évidement en forme de cylindre, le piston délimitant avec le cylindre deux chambres, dont celle située du côté de la tige contient un matériau visco-élastique dur (15), tandis que l'autre contient un matériau visco-élastique (16) plus souple.

3. Dispositif selon la revendication 2, caractérisé en ce que le matériau visco-élastique dur (15) possède un module d'Young compris entre 10⁹ et 10¹⁰ N/m², tandis que le matériau visco-élastique (16) plus souple possède un module d'Young compris entre 10⁷ et 10⁸ N/m².

4. Dispositif selon l'une quelconque des revendications 1 à 3, caractérisé en ce que l'une au moins des extrémités de la tige (8) est montée dans une cale avec possibilité d'inclinaison vis-à-vis de cette cale.

5. Dispositif selon la revendication 4, caractérisé en ce que la cale comporte une lumière verticale pour le passage de la tige.

6. Dispositif selon la revendication 4, caractérisé en ce que l'extrémité de la tige est articulée à l'intérieur de la cale autour d'un axe horizontal, parallèle à la face supérieure du ski et transversal à l'axe de celui-ci.

7. Dispositif selon l'une quelconque des revendications 1 à 6, caractérisé en ce qu'un plot de matière visco-élastique (18) lié à la tige (8) est destiné à être fixé sur la face supérieure du ski, sensiblement à midistance des deux cales (3, 4).

8. Dispositif selon l'une quelconque des revendications 1 à 6, caractérisé en ce qu'un plot (19) destiné à être monté sur le ski avec interposition d'une plaque (23) de matériau visco-élastique, comporte une ouverture centrale (20) pour le passage de la tige (8) avec interposition d'une bague de matériau visco-élastique (22), collée sur ladite tige.

9. Dispositif pour le montage sur un ski d'une fixation de sécurité, cette fixation de sécurité comprenant une butée et une talonnière indépendantes l'une de l'autre, ce dispositif étant du type comprenant deux cales destinées à être fixées sur un ski, ces deux cales servant au montage respectivement de la butée et de la talonnière de la fixation, et des moyens de liaison inextensible entre les deux cales empêchant l'écartement des deux cales, les deux cales étant destinées à être montées sur la face supérieure du ski, les moyens de liaison inextensible autorisant le rapprochement des deux cales, caractérisé en ce que les moyens de liaison entre les cales (3, 4) sont constitués par au moins une tige télescopique (8), disposée en-dessous de la face supérieure des cales (3, 4) et dont les deux extrémités sont articulées sur les deux cales (3, 4).

10. Dispositif selon la revendication 9, caractérisé en ce que les parties de la tige engagées l'une dans l'autre sont associées à des butées en matériau visco-élastique, dont celle (27a) limitant l'écartement des cales (3, 4) est réalisée en un matériau plus dur que celle (29) permettant leur rapprochement.

11. Dispositif selon l'une quelconque des revendications 1 à 10, caractérisé en ce que les cales (3, 4) sont destinées à être montées sur la face supérieure du ski avec interposition de plaques (25) de matériau visco-élastique.

## Claims

1. Device for mounting a safety binding on a ski, this safety binding comprising a toe piece and a heel piece which are independent from each other, this device being of the type comprising two wedges intended to be fixed on a ski, these two wedges being respectively used for mounting the toe piece and the heel piece of the binding, and inextensible connecting means between the two wedges, preventing the two wedges from moving apart, the two wedges being intended to be mounted on the upper face of the ski, the inextensible connecting means allowing the two wedges to move towards each other, characterized in that the connecting means between the wedges (3, 4) consist of at least one inextensible rod (8), each end of which is associated with one wedge, this rod being intended to be arranged longitudinally with respect to the ski, above the upper face thereof, and to be arranged below the upper face of the wedges (3, 4), with the possibility of the two wedges moving towards each other, and in that at least one (10) of the ends of the rod (8) is mounted in a wedge (3, 4), with the possibility of sliding longitudinally in the wedge, and abuts against a stop (13) which is arranged on that side of the wedge which faces towards the centre of the boot.

2. Device according to Claim 1, characterized in that each mobile end (10) of the rod (8) has a widened part, in the shape of a piston, mounted so as to slide inside a recess in the form of a cylinder, the piston, with the cylinder, delimiting two chambers, of which the one located beside the rod contains a hard viscoelastic material (15), while the other contains a softer viscoelastic material (16).

3. Device according to Claim 2, characterized in that the hard viscoelastic material (15) has a Young's modulus of between 10⁹ and 10¹⁰ N/m², while the softer viscoelastic material (16) has a Young's modulus of between 10⁷ and 10⁸ N/m².

4. Device according to any one of Claims 1 to 3, characterized in that at least one of the ends of the rod (8) is mounted in a wedge with the possibility of inclination with respect to this wedge.

5. Device according to Claim 4, characterized in that the wedge includes a vertical slot through which the rod can pass.

6. Device according to Claim 4, characterized in that the end of the rod is articulated inside the wedge about a horizontal pin, parallel to the upper face of the ski and transverse to the axis thereof.

7. Device according to any one of Claims 1 to 6, characterized in that a block of viscoelastic material (18), connected to the rod (8) is intended to be fixed on the upper face of the ski, substantially half-way between the two wedges (3, 4).

8. Device according to any one of Claims 1 to 6, characterized in that a block (19), intended to be mounted on the ski with the interposition of a plate (23) of viscoelastic material, includes a central opening (20) for the rod (8) to pass through, with the interposition of a ring of viscoelastic material (22), bonded to the said rod.

9. Device for mounting a safety binding on a ski, this safety binding comprising a toe piece and a heel piece which are independent from each other, this device being of the type comprising two wedges intended to be fixed on a ski, these two wedges being respectively used for mounting the toe piece and the heel piece of the binding, and inextensible connecting means between the two wedges, preventing the two wedges from moving apart, the two wedges being intended to be mounted on the upper face of the ski, the inextensible connecting means allowing the two wedges to move towards each other, characterized in that the connecting means between the wedges (3, 4) consist of at least one telescopic rod (8), which is arranged below the upper face of the wedges (3, 4) and the two ends of which are articulated to the two wedges (3, 4).

10. Device according to Claim 9, characterized in that those parts of the rod which are engaged in each other are associated with stops made of viscoelastic material, of which the one (27a) limiting the separation of the wedges (3, 4) is made of a harder material than the one (29) which allows them to move towards each other.

11. Device according to any one of Claims 1 to 10, characterized in that the wedges (3, 4) are intended to be mounted on the upper face of the ski, with the interposition of plates (25) of viscoelastic material.

## Patentansprüche

1. Vorrichtung zur Montage einer Sicherheitsbindung auf einem Ski, wobei diese Sicherheitsbindung eine Vorder- und eine Fersenbindung umfaßt, die voneinander unabhängig sind, diese Vorrichtung umfassend: zwei zur Befestigung auf einem Ski bestimmte Unterlegelemente, welche zur Montage der Vorder- bzw. der Fersenoindung dienen, und Mittel zur nicht dehnbaren Verbindung zwischen diesen beiden Unterlegelementen, die verhindern, daß sich die beiden Unterlegelemente voneinander entfernen, wobei die beiden Unterlegelemente zur Montage auf der Skioberseite bestimmt sind, und wobei die Mittel zur nicht dehnbaren Verbindung die Annäherung der beiden Unterlegelemente erlauben, **dadurch gekennzeichnet**, daß die Mittel zur Verbindung zwischen den Unterlegelementen (3, 4) von mindestens einer nicht dehnbaren Stange (8) gebildet sind, deren Enden jeweils mit einem Unterlegelement verbunden sind und die dazu bestimmt ist, in Skilängsrichtung oberhalb dessen Oberseite unterhalb der Oberseite der Unterlegelemente (3, 4) angeordnet zu sein, und zwar mit der Möglichkeit einer Annäherung der beiden Unterlegelemente, und dadurch, daß wenigstens eines der Enden (10) der Stange (8) in einem Unterlegelement (3, 4) in diesem in Längsrichtung gleitverschieblich montiert ist, und gegen einen Anschlag (13) gestützt ist, der auf der zur Mitte des Schuhs weisenden Seite des Unterlegelementes angeordnet ist.

2. Vorrichtung nach Anspruch 1, **dadurch gekennzeichnet**, daß jedes bewegliche Ende (10) der Stange (8) einen kolbenförmig verbreiterten Teil aufweist, welcher gleitend im Inneren einer zylinderförmigen Aussparung montiert ist, wobei der Kolben mit dem Zylinder zwei Kammern begrenzt, und wobei die stangenseitig angeordnete Kammer ein hartes visko-elastisches Material (15) enthält, während die andere Kammer ein weicheres visko-elastisches Material (16) enthält.

3. Vorrichtung nach Anspruch 2, **dadurch gekennzeichnet**, daß das harte visko-elastische Material (15) einen Young-Modul von zwischen 10⁹ und 10¹⁰ N/m² aufweist, während das weichere visko-elastische Material (16) einen Young-Modul von zwischen 10⁷ und 10⁸ N/m² aufweist.

4. Vorrichtung nach einem der Ansprüche 1 bis 3, **dadurch gekennzeichnet**, daß das Wenigstens eine Ende der Stange (8) in einem Unterlegelement mit der Möglichkeit zur Schrägstellung bezüglich dieses Unterlegelementes montiert ist.

5. Vorrichtung nach Anspruch 4, **dadurch gekennzeichnet**, daß das Unterlegelement einen vertikalen Lufteinlaß für den Durchgang der Stange enthält.

6. Vorrichtung nach Anspruch 4, **dadurch gekennzeichnet**, daß das Ende der Stange im Inneren des Unterlegelementes um eine horizontale Achse gelenkig gelagert ist, welche parallel zur Skioberseite und quer zu dessen Achse verläuft.

7. Vorrichtung nach einem der Ansprüche 1 bis 6, **dadurch gekennzeichnet**, daß ein Element aus visko-elastischem Material (18), der mit der Stange (8) verbunden ist, zur Befestigung auf der Oberseite des Skis etwa in der Mitte zwischen den beiden Unterlegelementen (3,4) bestimmt ist.

8. Vorrichtung nach einem der Ansprüche 1 bis 6, **dadurch gekennzeichnet**, daß ein zur Montage auf dem Ski unter Einfügung einer Platte (23) aus visko-elastischem Material bestimmtes Element (19) eine zentrale Öffnung (20) für den Durchgang der Stange (8) enthält, wobei ein auf die Stange geklebter Ring aus visko-elastischem Material (22) eingefügt ist.

9. Vorrichtung zur Montage einer Sicherheitsbindung auf einem Ski, wobei diese Sicherheitsbindung eine Vorder- und eine Fersenbindung umfaßt, die voneinander unabhängig sind, diese Vorrichtung umfassend: zwei zur Befestigung auf einem Ski bestimmte Unterlegelemente, welche zur Montage der Vorder- bzw. der Fersenbindung dienen, und Mittel zur nicht dehnbaren Verbindung zwischen diesen beiden Unterlegelementen, die verhindern, daß sich die beiden Unterlegelemente voneinander entfernen, wobei die beiden Unterlegelemente zur Montage auf der Skioberseite vorgesehen sind, und wobei die Mittel zur nicht dehnbaren Verbindung eine Annäherung der beiden Unterlegelemente erlauben, **dadurch gekennzeichnet**, daß die Mittel zur Verbindung zwischen den Unterlegelementen (3, 4) von mindestens einer teleskopischen Stange (8) gebildet sind, die unterhalb der Oberseite der Unterlegelemente (3, 4) angeordnet ist, und deren beide Enden gelenkig an den beiden Unterlegelementen (3, 4) gelagert sind.

10. Vorrichtung nach Anspruch 9, **dadurch gekennzeichnet**, daß die miteinander in Eingriff stehenden Teile der Stange mit Anschlägen aus visko-elastischem Material verbunden sind, wobei jener (27a), welcher das Auseinanderbewegen der Unterlegelemente (3, 4) begrenzt, aus einem härteren Material ausgeführt ist als jener (29), der ihre Annäherung ermöglicht.

11. Vorrichtung nach einem der Ansprüche 1 bis 10, **dadurch gekennzeichnet**, daß die Unterlegelemente (3, 4) zur Montage auf der Oberseite des Skis mit Einfügung von Platten (25) aus visko-elastischem Material bestimmt sind.
